# FASCICULE DE BREVET EUROPEEN

(11) **EP 1 038 587 B1**
(45) Date de publication et mention de la délivrance du brevet: **25.04.2007**
(21) Numéro de dépôt: 00400702.7
(22) Date de dépôt: 14.03.2000
(51) Int. Cl.: B05B 5/04

(54) **Dispositif de projection d'un produit de revêtement en poudre et organe de projection équipant un tel dispositif**
Sprühvorrichtung für Beschichtungspulver und mit dieser Sprühvorrichtung ausgerüsteter Sprühapparat
Spray device for coating powder and spray apparatus with the same

(30) Priorité: 25.03.1999 FR 9903743
(43) Date de publication de la demande: 27.09.2000
(73) Titulaire: SAMES Technologies, 38240 Meylan (FR)
(72) Inventeur: Di Gioia, Michel, 38170 Seyssinet Pariset (FR); Rodrigues, José, 38650 Saint Guillaume (FR)
(74) Mandataire: Myon, Gérard Jean-Pierre

(56) Documents cités:
- EP-A- 0 870 546
- DD-A- 271 654

## Description

L'invention concerne un organe de projection de poudre, rotatif et de préférence muni de moyens d'ionisation permettant de charger électriquement la poudre projetée vers le dispositif à recouvrir.

L'invention concerne aussi un dispositif de projection d'un produit de revêtement en poudre, plus particulièrement un dispositif de projection électrostatique permettant de recouvrir des objets d'un matériau en poudre, par exemple une peinture thermofusible en poudre.

L'invention concerne plus particulièrement un perfectionnement permettant d'éliminer les agglomérats de poudre qui peuvent se former et être entraînés dans le flux du mélange air-poudre.

Pour garantir un bon rendement de dépôt dans l'application d'un produit de revêtement en poudre tel qu'une peinture thermofusible, il est nécessaire de charger électriquement la poudre projetée vers l'objet à recouvrir, celui-ci étant au moins faiblement électriquement conducteur et relié à la terre. La charge des particules de poudre peut se faire par effet triboélectrique mais le plus souvent, on utilise des moyens de charge électrostatique constitués par une ou plusieurs électrodes situées au voisinage de l'orifice d'éjection du mélange air-poudre. Une telle électrode est portée à une haute tension pour charger les particules de poudre.

Parmi les dispositifs connus, certains utilisent un organe de projection en forme de bol ou disque comprenant au moins une partie tournante entraînée en rotation à relativement grande vitesse, par exemple au moyen d'une turbine à air. Un espace d'écoulement du mélange air-poudre, annulaire, est défini à l'intérieur de l'organe de projection, ce qui entraîne le mélange air-poudre en rotation et communique aux particules de poudre une énergie centrifuge qui crée un nuage de poudre éjecté vers l'objet. Une couronne d'orifices d'éjection d'air est prévue tout autour de l'organe de projection, à l'arrière de celui-ci, pour diriger le nuage de poudre vers l'avant, c'est-à-dire en direction de l'objet à recouvrir. L'électrode d'ionisation est généralement combinée à l'organe de projection rotatif. Elle peut par exemple être constituée d'un disque métallique formant la face avant de l'organe de projection, le bord du disque étant situé au voisinage immédiat de l'orifice annulaire d'éjection du mélange air-poudre, défini à la périphérie de l'organe de projection. Ce dernier comporte une cavité axiale à l'intérieur de laquelle s'engage un canal d'alimentation d'un mélange air-poudre.

Un tel dispositif fonctionne généralement de façon satisfaisante mais, dans certaines conditions de fonctionnement défavorables, on observe l'éjection d'agglomérats de poudre, qui vont se déposer sur la pièce à recouvrir. Ces agglomérats sont à l'origine de défauts d'aspect après cuisson, qui nécessitent de retraiter la pièce. Ce retraitement est difficile et coûteux.

On distingue essentiellement deux sortes d'agglomérats. Les uns n'ont pas de forme particulière, ce sont des grumeaux de particules de poudre. Ces grumeaux peuvent se former dans certaines conditions hygrométriques défavorables. Ils peuvent être provoqués par un début de polymérisation de la poudre, due à un échauffement. On risque de les trouver en plus grand nombre lorsqu'on recycle la poudre qui n'a pas été déposée sur les objets à recouvrir. D'autres agglomérats ont une forme plus spécifique. Il s'agit de petits morceaux plats de poudre agglomérée. C'est pourquoi on les désigne couramment dans la technique sous le terme de "coquilles d'oeuf". On attribue leur formation à des dépôts de poudre sur les parois des conduits dans lesquels circule le mélange air-poudre. Ces plaques se détacheraient en se morcelant, de temps à autre, donnant naissance à ces "coquilles d'oeuf".

Des études approfondies ont permis de déceler les points névralgiques d'une installation de projection de poudre, risquant d'avoir une influence sur la formation des agglomérats de poudre en général et des "coquilles d'oeuf" en particulier.

On a ainsi pu mettre en évidence qu'il existe une relation entre le diamètre des conduits d'acheminement du mélange air-poudre et le taux de formation desdites "coquilles d'oeuf". Toutes choses égales par ailleurs, il est préférable d'utiliser des conduits de faible diamètre pour réduire ce taux. On a aussi mis en évidence qu'il est préférable d'entretenir la fluidisation de la poudre dans le réservoir pendant un certain temps avant de commencer à projeter la poudre. Ainsi, une ventilation du réservoir pendant 24 heures avant la mise en oeuvre, permet de réduire notablement la proportion de "coquilles d'oeuf". Enfin, une mise à la terre soignée de ce réservoir a aussi une influence significative sur la proportion de "coquilles d'oeuf".

Dans tous les cas, il est évidemment avantageux de minimiser la longueur des conduits dans lesquels circule le mélange air-poudre.

Il est par ailleurs connu de DD-A-271654 d'augmenter, au sein d'un organe rotatif, le chemin de charge par effet triboélectrique d'un produit de revêtement pulvérulent. Des agglomérats risquent d'être projeter car le mélange air/poudre lèche des surfaces courbes, sans rencontrer d'obstacle suffisant pour les disloquer.

Bien que toutes ces précautions permettent de réduire le taux de production d'agglomérats et plus particulièrement desdites "coquilles d'oeuf", on a mis en évidence qu'il n'était pas possible d'éviter complètement leur formation. C'est pourquoi, l'idée de base de l'invention consiste à détruire de tels agglomérats dans le mélange air-poudre, avant son éjection vers la pièce à recouvrir et plus particulièrement dans l'organe de projection comprenant une partie tournante entraînée en rotation, en mettant à profit la force centrifuge imprimée au mélange air-poudre dans l'espace d'écoulement étroit défini dans ledit organe de projection.

Plus particulièrement, l'invention concerne un dispositif de projection d'un produit de revêtement en poudre, pour recouvrir des objets, du type comportant un organe de projection en forme de bol ou disque comprenant au moins une partie tournante entraînée en rotation et un canal d'alimentation d'un mélange air-poudre débouchant axialement dans ledit organe de projection, ce dernier comprenant un espace d'écoulement étroit s'étendant entre la sortie dudit canal d'alimentation et un bord d'éjection circulaire défini à la périphérie dudit organe de projection, caractérisé en ce que cet espace d'écoulement comporte au moins une chicane d'écoulement formant surface d'impact sur le trajet dudit produit de revêtement et comportant au moins une nervure et une rainure annulaires partiellement imbriquées l'une dans l'autre, axialement.

Dans le cas habituel ou l'organe de projection comporte une coupelle entourant l'extrémité du canal d'alimentation et un déflecteur s'étendant en regard de l'orifice du canal d'alimentation et de la coupelle, (l'espace d'écoulement étant défini entre les faces en regard de la coupelle et du déflecteur) la partie nervure et la rainure annulaires sont définies respectivement sur chacune des faces en regard de la coupelle et du déflecteur.

L'invention concerne également un organe de projection pour dispositif de projection d'un produit de revêtement en poudre comportant un bol ou disque comprenant au moins une partie apte à être entraînée en rotation et une cavité axiale susceptible d'accueillir un canal d'alimentation d'un mélange air-poudre, ledit organe de projection comprenant un espace d'écoulement étroit s'étendant entre ladite cavité et un bord d'éjection circulaire défini à sa périphérie, caractérisé en ce que cet espace d'écoulement comporte au moins une chicane d'écoulement formant surface d'impact et comportant au moins une nervure et une rainure annulaires partiellement imbriquées l'une dans l'autre, axialement.

L'invention sera mieux comprise et d'autres avantages de celle-ci apparaîtront plus clairement à la lumière de la description qui va suivre, donnée uniquement à titre d'exemple et faite en référence aux dessins annexés dans lesquels :
- la figure unique est une vue partielle en perspective, avec coupe partielle d'un dispositif de projection d'un produit de revêtement en poudre conforme à son principe.

Le dispositif de projection de produit de revêtement en poudre représenté se compose principalement d'un boîtier 11 globalement cylindrique et d'un organe de projection 13 globalement en forme de bol ou disque monté rotatif à l'extrémité du boîtier. Ce dernier est pourvu d'un évidement axial abritant un canal d'alimentation 14 d'un mélange air-poudre et une turbine 16 à entraînement pneumatique, agencée autour de ce canal. L'arbre de sortie 18 de cette turbine, en forme de manchon, fait saillie au-delà de la face frontale 20 du boîtier et porte l'organe de projection rotatif 13. Celui-ci forme ou comporte une électrode 22 faisant partie de moyens d'ionisation reliés à une source de haute tension, la liaison électrique passant par l'intérieur du canal d'alimentation 14, comme on le verra plus loin. Le canal d'alimentation 14 est matérialisé par un conduit, rigide, solidaire du boîtier et communiquant avec un conduit souple non représenté. Le conduit rigide s'étend axialement dans un manchon 24 formant le support de la turbine pneumatique. Ce manchon est fixe et solidaire des autres éléments fixes du boîtier. Le rotor de la turbine 16, portant des pales 25 est monté tournant sur le manchon 24 par l'intermédiaire de deux roulements à billes 28 espacés axialement. A l'avant du boîtier, fermé par un capuchon 30 vissé sur un filetage externe du corps du boîtier, on a défini des chambres annulaires alimentées en air comprimé. Une chambre annulaire 34 est située au voisinage de l'arbre 18 et reçoit l'air d'entraînement de la turbine 16. Cet air s'échappe par le jeu annulaire 36 défini entre le capuchon et l'arbre, assurant le nettoyage permanent de ce dernier. Une chambre annulaire 38 alimente des canaux d'éjection d'air 40 dont les orifices sont situés sur un cercle de la face frontale du capuchon, centré sur l'axe de rotation de l'organe de projection 13, et dont le diamètre est voisin du diamètre extérieur de celui-ci. Ces canaux sont dirigés vers la périphérie de l'organe projection pour créer un courant d'air d'entraînement du mélange air-poudre en direction de l'objet à recouvrir. Une contre-électrode cylindrique annulaire, non visible sur le dessin, est logée dans une cavité du boîtier. Elle est agencée axialement en retrait par rapport à l'organe de projection. Elle est électriquement reliée à la terre, de préférence par l'intermédiaire d'une résistance de forte valeur. La plupart des éléments constitutifs du boîtier est en matériau isolant. Il en est de même pour l'organe de projection, à l'exception de sa face avant qui porte l'électrode 22, métallique, en forme de disque, reliée à une haute tension. La haute tension est appliquée à cette électrode par l'intermédiaire d'une tige métallique 44 traversant axialement le canal d'alimentation 14. L'extrémité de cette tige est engagée dans un trou axial de l'organe de projection qui abrite un ressort 46 et une bille 47 en contact électrique avec la face arrière de l'électrode 22, au centre de celle-ci.

L'électrode 22 présente un bord acéré situé au voisinage de la périphérie de l'organe de projection 13. Ainsi, un champ d'ionisation se crée entre cette électrode et la contre-électrode, en retrait, assurant la charge des particules de poudre du mélange air-poudre qui est éjecté à la sortie annulaire 48 de l'organe de projection.

L'organe de projection comporte un moyeu 50 globalement tubulaire, une coupelle 52 fixée à l'avant du moyeu, coaxialement à celui-ci et un déflecteur 54. Le moyeu 50 est muni d'un filetage extérieur 55, par lequel il est vissé dans une partie taraudée de l'arbre creux 18 de la turbine 16. Le moyeu 50 et la coupelle 52 entourent l'extrémité du canal d'alimentation 14. Le déflecteur 54 s'étend en regard de la coupelle 52 et de l'orifice de ce canal d'alimentation. Ainsi, un espace d'écoulement étroit 56 est défini entre les faces en regard de ladite coupelle et dudit déflecteur. Cet espace d'écoulement a une configuration générale de révolution en forme d'anneau plat légèrement conique et de faible épaisseur. De préférence, sa section diminue radialement de l'intérieur vers l'extérieur. Le moyeu 50, la coupelle 52 et le déflecteur 54 sont assemblés par trois vis 58, comme représenté, traversant des entretroises creuses 59 interposées entre la coupelle 52 et le déflecteur 54, la longueur de ces entretoises déterminant la section de l'espace d'écoulement. A l'exception de l'électrode 22, les éléments de l'organe de projection sont en matériau isolant. L'organe de projection en lui-même (c'est-à-dire en tant que pièce détachée susceptible d'être remplacée) présente donc une cavité axiale 60 limitée par le moyeu 50, le trou central de la coupelle 52 et la partie centrale de la face arrière du déflecteur 54, laquelle cavité est apte à accueillir l'extrémité du canal d'alimentation 14 du mélange air-poudre, solidaire du boîtier. Ledit espace d'écoulement 56 s'étend entre cette cavité 60 et un bord d'éjection circulaire défini à sa périphérie. La sortie d'éjection 48 du mélange air-poudre a donc la forme d'une fente circulaire continue.

En variante, seul l'un des deux éléments de l'organe de projection (la coupelle ou le déflecteur) peut être monté rotatif, l'autre restant solidaire du boîtier.

Le dispositif de projection tel qu'il vient d'être décrit jusqu'à présent est de type connu dans son ensemble. Un exemple d'un tel dispositif est notamment décrit dans le brevet français N° 2 692 173.

Selon une caractéristique remarquable de l'invention, l'espace d'écoulement 56 comporte au moins une chicane d'écoulement 62 formant surface d'impact, agencée sur le trajet du produit de revêtement. De cette façon, les agglomérats de poudre, plus lourds, entraînés par la force centrifuge viennent se désagréger sur cette discontinuité annulaire.

Cette partie formant chicane de l'espace d'écoulement est ici formée par au moins une nervure 63 et une rainure 64 annulaires définies respectivement sur chacune des faces en regard de la coupelle et du déflecteur. La nervure et la rainure sont partiellement imbriquées l'une dans l'autre, axialement.

Dans l'exemple représenté, la nervure 63 est définie sur le déflecteur et fait donc saillie de la face arrière de celui-ci, tandis que la rainure 64 est définie dans la coupelle 52.

Bien entendu, la chicane peut comporter plusieurs groupes de rainures et nervures. Dans l'exemple, la chicane est ménagée approximativement à mi-chemin du trajet du mélange air-poudre dans l'espace d'écoulement 56. Il est en principe souhaitable de la situer le plus possible vers l'extérieur, radialement, pour autant que l'agencement ne limite pas le débit du mélange air-poudre de façon inacceptable.

Grâce à cette configuration de l'espace d'écoulement, les agglomérats de poudre et notamment ceux appelés "coquilles d'oeuf" sont détruits lorsqu'ils sont propulsés dans l'espace d'écoulement 56 où leur vitesse augmente sous l'effet de la force centrifuge.

## Revendications

1. Organe de projection pour dispositif de projection d'un produit de revêtement en poudre comportant un bol ou disque comprenant au moins une partie apte à être entraînée en rotation et une cavité axiale (60) susceptible d'accueillir un canal d'alimentation (14) d'un mélange air-poudre, ledit organe de projection comprenant un espace d'écoulement étroit (56) s'étendant entre ladite cavité (60) et un bord d'éjection circulaire défini à sa périphérie, **caractérisé en ce que** cet espace d'écoulement comporte au moins une chicane d'écoulement (62) formant surface d'impact et comportant au moins une nervure (63) et une rainure (64) annulaires partiellement imbriquées l'une dans l'autre, axialement.

2. Organe de projection selon la revendication 1, comportant une coupelle (52) dans laquelle est ménagée ladite cavité axiale, et un déflecteur (54) s'étendant en regard de ladite coupelle et formant une partie de la paroi de ladite cavité, ledit espace d'écoulement étroit étant défini entre les faces en regard de ladite coupelle et dudit déflecteur, **caractérisé en ce que** ladite chicane comporte nervure (63) et ladite rainure (64) annulaires sont définies respectivement sur chacune desdites faces en regard.

3. Organe de projection selon l'une des revendications 1 ou 2, **caractérisé en ce que** la nervure est définie sur ledit déflecteur, et **en ce que** ladite rainure est définie dans ladite coupelle.

4. Dispositif de projection d'un produit de revêtement en poudre, pour recouvrir des objets, du type comportant un organe de projection (13) en forme de bol ou disque comprenant au moins une partie tournante entraînée en rotation et un canal d'alimentation (14) d'un mélange air-poudre débouchant axialement dans ledit organe de projection, ce dernier comprenant un espace d'écoulement étroit (56) s'étendant entre la sortie dudit canal d'alimentation et un bord d'éjection circulaire défini à la périphérie dudit organe de projection, **caractérisé en ce que** cet espace d'écoulement comporte au moins une chicane d'écoulement (62) formant surface d'impact sur le trajet dudit produit de revêtement et comportant au moins une nervure (63) et une rainure (64) annulaires partiellement imbriquées l'une dans l'autre, axialement.

5. Dispositif selon la revendication 4, dans lequel ledit organe de projection comporte, de façon connue en soi, une coupelle (52) entourant l'extrémité dudit canal d'alimentation et un déflecteur (54) s'étendant en regard de l'orifice dudit canal d'alimentation et de la coupelle, ledit espace d'écoulement étant défini entre les faces en regard de ladite coupelle et dudit déflecteur, **caractérisé en ce que** ladite nervure (63) et ladite rainure (64) annulaires sont définies respectivement sur chacune desdites faces en regard.

6. Dispositif selon l'une des revendications 4 ou 5, **caractérisé en ce que** la nervure (63) est définie sur ledit déflecteur et **en ce que** la rainure (64) est définie dans ladite coupelle.

7. Dispositif selon l'une des revendications 4 à 6, **caractérisé en ce que** ledit organe de projection forme ou comporte des moyens d'ionisation (22).

## Claims

1. Projection unit for a device for projection of a powder coating product comprising a bowl or disc comprising at least one part which can be rotated, and an axial cavity (60) which can accommodate a channel (14) for supply of an air-powder mixture, the said projection unit comprising a narrow flow space (56) which extends between the said cavity (60) and a circular ejection edge defined on its periphery, **characterised in that** this flow space comprises at least one flow baffle (62) which forms an impact surface, and comprises at least one annular groove (64) and rib (63) which are partially imbricated in one another axially.

2. Projection unit according to claim 1, comprising a cup (52) in which the said axial cavity is provided, and a deflector (54) which extends opposite the said cup and forms a part of the wall of the said cavity, the said narrow flow space being defined between the opposite surface of the said cup and the said reflector, **characterised in that** the said annular groove (64) and rib (63) are defined respectively on each of the said opposite surfaces.

3. Projection unit according to claim 1 or claim 2, **characterised in that** the rib is defined on the said deflector, and **in that** the said groove is defined in the said cup.

4. Device for projection of a powder coating product to coat objects, of the type comprising a projection unit (13) in the form of a bowl or disc comprising at least one rotary part which is rotated and a channel (14) for supply of an air-powder mixture which opens axially into the said projection unit, the latter comprising a narrow flow space (56) which extends between the outlet of the said supply channel and a circular ejection edge which is defined on the periphery of the said projection unit, **characterised in that** this flow space comprises at least one flow baffle (62) which forms an impact surface on the path of the said coating product, comprising at least one annular groove (64) and rib (63) which are partially imbricated in one another axially.

5. Device according to claim 4, wherein the said projection unit comprises in a known manner a cup (52) which surrounds the end of the said supply channel and a deflector (54) which extends opposite the aperture in the said supply channel and in the cup, the said flow space being defined between the opposite surfaces of the said cup and the said deflector, **characterised in that** the said annular groove (64) and rib (63) are defined respectively on each of the said opposite surfaces.

6. Device according to claim 4 or claim 5, **characterised in that** the rib (63) is defined on the said deflector, and **in that** the groove (64) is defined in the said cup.

7. Device according to any one of claims 4 to 6, **characterised in that** the said projection unit forms or comprises ionisation means (22).

## Patentansprüche

1. Sprühelement für eine Sprühvorrichtung eines pulverförmigen Beschichtungsproduktes umfassend eine Glocke oder Scheibe mit mindestens einem Teil, das geeignet ist, zur Drehung angetrieben zu werden und mit einem axialen Hohlraum (60), der geeignet ist, einen Versorgungskanal (14) für ein Luft-Pulver-Gemisch aufzunehmen, wobei das Sprühelement einen schmalen Strömungsraum (56) umfasst, der sich zwischen dem Hohlraum (60) und einem kreisförmigen Ejektorrand, der an seinem Umfang definiert ist, befindet, **dadurch gekennzeichnet, dass** dieser Strömungsraum mindestens eine eine Stoßfläche bildende Strömungsschikane (62) umfasst, die mindestens eine ringförmige Rippe (63) und eine ringförmige Nut (64) umfasst, die teilweise axial ineinander greifen.

2. Sprühelement nach Anspruch 1, umfassend eine Schale, in der der axiale Hohlraum eingearbeitet ist, und einen Ablenker (54), der sich gegenüberstehend zu der Schale erstreckt und einen Teil der Wand des Hohlraums bildet, wobei der schmale Strömungsraum zwischen den gegenüber stehenden Flächen der Schale und des Ablenkers begrenzt ist, **dadurch gekennzeichnet, dass** die ringförmige Rippe (63) und die ringförmige Nut (64) jeweils auf jeder der gegenüber stehenden Flächen definiert sind.

3. Sprühelement nach einem der Ansprüche 1 oder 2, **dadurch gekennzeichnet, dass** die Rippe auf dem Ablenker und die Nut in der Schale definiert sind.

4. Vorrichtung zum Sprühen eines pulverförmigen Beschichtungsproduktes zum Beschichten von Gegenständen, der Art, die ein Sprühelement (13) in Form einer Glocke oder Scheibe aufweist, die mindestens ein zur Drehung angetriebenes Drehteil und einen Versorgungskanal (14) für ein Luft-Pulver-Gemisch umfasst, der axial in das Sprühelement mündet, wobei letzteres einen schmalen Strömungsraum (56) umfasst, der sich zwischen dem Ausgang des Versorgungskanals und einem an dem Umfang des Sprühelements definierten kreisförmigen Ejektorrand erstreckt.

5. Vorrichtung nach Anspruch 4, **dadurch gekennzeichnet, dass** das Sprühelement in an sich bekannter Weise eine Schale, die das Ende des Versorgungskanals umgibt, und einen Ablenker (54) umfasst, der sich gegenüberstehend zu der Öffnung des Versorgungskanals und der Schale erstreckt, wobei der Strömungsraum zwischen den gegenüberstehenden Flächen der Schale und des Ablenkers begrenzt ist, **dadurch gekennzeichnet, dass** die ringförmige Rippe (63) und die ringförmige Nut (64) jeweils auf den sich gegenüberstehenden Flächen definiert sind.

6. Vorrichtung nach einem der Ansprüche 4 oder 5, **dadurch gekennzeichnet, dass** die Rippe (63) auf dem Ablenker und die Nut (64) in der Schale definiert sind.

7. Vorrichtung nach einem der Ansprüche 4 bis 6, **dadurch gekennzeichnet, dass** das Sprühelement Ionisationsmittel (22) bildet oder umfasst.
